# FASCICULE DE BREVET EUROPEEN

(11) **EP 0 198 773 B1**
(45) Date de publication et mention de la délivrance du brevet: **09.01.1991**
(21) Numéro de dépôt: 86420068.8
(22) Date de dépôt: 10.03.1986
(51) Int. Cl.: D21F 1/00

(54) **Dispositif de jonction pour feutre de presse humide ou toile de papeterie**
Einrichtung zum Endlosmachen eines Nasspressfilzes oder eines Papiertuches
Apparatus for making a wet press felt or paper screen cloth endless

(30) Priorité: 12.03.1985 FR 8504062
(43) Date de publication de la demande: 22.10.1986
(73) Titulaire: BINET FEUTRES SA, F-07104 Annonay (FR)
(72) Inventeur: Errecart, Jean-Louis, F-07100 Boulieu-les-Annonay (FR)
(74) Mandataire: Maureau, Philippe

(56) Documents cités:
- FR-A- 2 195 303
- FR-A- 2 337 781
- US-A- 4 095 622

## Description

La présente invention concerne un dispositif de jonction pour feutre de presse humide ou toile de papeterie, du type décrit au préambule de l'unique revendication et, connu par le document FR-A-2 195 303.

On connaît déjà de nombreux dispositifs destinés à assurer la jonction des extrémités d'une toile de papeterie de manière à la transformer en bande sans fin utilisée comme bande convoyeuse dans la fabrication du papier. Certains dispositifs font appel à des éléments extérieurs tels que des agrafes, des spirales ou des pinces.

D'autres dispositifs reposent sur l'introduction d'un jonc de liaison ou dispositif analogue entre des boucles formées par des fils de chaîne à chaque extrémité de la bande, dans une zone dépourvue de fils de trame. On a proposé dans le document FR-2 195 303 de former à chaque extrémité de la bande que l'on désire réunir deux séries de boucles de longueur différente, d'imbriquer ces boucles les unes dans les autres de façon à déterminer deux canaux séparés constitués chacun par une petite boucle d'une extrémité et une grande boucle de l'autre extrémité, un jonc étant ensuite introduit dans chacun des canaux pour assurer la jonction.

Il faut toutefois noter que les dispositifs à boucles de la technique antérieure ne donnent pas entière satisfaction. En effet, la disposition relative des boucles des deux extrémités d'un même fil, décalées les unes par rapport aux autres et imbriquées les unes dans les autres gêne l'écoulement longitudinal de l'eau. Par ailleurs, cette disposition des boucles d'un même fil réunies par un même jonc conduit à la formation d'un "noeud dur" qui risque de provoquer le marquage de la feuille de papier sous les rouleaux-presseurs.

Le document US-A-4 095 622 décrit, par ailleurs, un dispositif de jonction pour des toiles couramment dénommées "habillages de sécherie". Le but d'un tel habillage est d'appliquer uniformément la feuille de papier contre les cylindres chauffants pour faciliter le transfert de chaleur et donc l'évaporation de l'eau de la feuille. Pour ce faire, il doit donc être perméable à l'air mais surtout présenter une bonne uniformité de surface.

Dans le dispositif décrit dans ce brevet, une seule paire de boucles sur trois, formée par les monofilaments, se trouve en ligne sur deux joncs différents.

En outre, et afin d'obtenir une faible épaisseur de la toile, les boucles sont couchées dans le plan de la toile, ce qui d'une part nuirait à l'écoulement de l'eau dans le cas de l'application à la réalisation d'un feutre de presse et d'autre part rendrait impossible l'assemblage des boucles des deux extrémités par engagement de joncs, compte tenu de l'absence d'alignement de ces boucles.

La présente invention s'est donné pour objet de pallier ces inconvénients en proposant un nouveau dispositif de jonction qui facilite l'écoulement longitudinal et vertical de l'eau et supprime les risques de marquage de la feuille de papiertout en présentant une résistance à la rupture améliorée par rapport aux dispositifs simples de la techniques antérieure.

A cet effet, les groupes de boucles comportent un nombre impair de boucles, dont chacun est séparé du groupe adjacent par une boucle non débordante contournant le dernier fil de trame, la boucle centrale de chaque groupe étant plus longue que celles qui l'encadrent, de telle sorte que les boucles de chaque groupe sont alignées suivant les droites convergeant sur la boucle centrale, chaque boucle d'une extrémité est alignée en face de la boucle correspondant de l'autre extrémité, le nombre des joncs étant égal à trois.

Ce dispositif de jonction est plus particulièrement destiné aux habillages de presses. Ce type d'habillage, soumis à des pressions supérieures à 100 bars, entre en contact avec une feuille de papier gorgée d'eau, donc très fragile.

La très grande régularité demandée à l'habillage, notamment au niveau de la jonction se situe à la limite de la pression hydraulique acceptable, ce qui exclut tout étranglement de canaux d'évacuation de l'eau dans le sens longitudinal, ainsi que tout affaiblissement de la résistance.

On réalise, grâce au dispositif selon l'invention, un intervalle facilitant l'écoulement longitudinal et vertical de l'eau et supprimant le risque de marquage de la feuille de papier.

Selon l'invention, les séries de boucles alignées les unes en face des autres sont réparites sur trois joncs.

La présente invention sera mieux comprise d'ailleurs et ses avantages ressortiront bien de la description qui suit d'un mode de réalisation de l'invention, en référence au dessin schématique annexé dans lequel:
Figures 1 et 3 sont des vues à plat de dispositifs de jonction connus à boucles imbriquées;
Figures 2 et4sont desvues agrandies d'un détail des figures 1 et 3;
Figure 5 est une vue à plat du dispositif de jonction selon le US-A-4 095 622;
Figure 6 est une vue à plat du dispositif de jonction selon l'invention;
Figure 7 est une vue agrandie d'un détail de figure 6;
Figure 8 est une vue de côté de six paires successives de joncs formant la jonction selon l'invention;

Et, figure 9 est une vue en perspective de cette jonction.

Sur les figures, les fils de chaîne sont représentés de façon générale par (2) et les fils de trame par (3).

Dans le dispositif de jonction connu représenté aux figures 1 et 2, les fils de chaîne (2) forment à chaque extrémité de la toile, et dans une zone dépourvue de fils de trame (3), une série de boucles (4) et (5) disposées de façon alternée et imbriquées les unes dans les autres de façon à former un passage destiné à recevoir un seul jonc de jonction (6).

Les dispositifs de ce type présentent un certain nombre d'inconvénients parmi lesquels on peut citer une solidité assez faible de la jonction; en effet, ce n'est que la moitié des fils qui participe à cette jonction.

Dans le dispositif de jonction connu représenté aux figures 3 et 4, les fils de chaîne (2) forment, à chaque extrémité de la toile, et dans une zone dépourvue de fils de trame (3) deux séries de boucles de longueur différente (7) et (8) d'une part et (9) et (10) d'autre part.

Les boucles (7) et (9), formées par le même fil de chaîne sur les deux extrémités de la toile, ainsi que les boucles (8) et (10) sont imbriquées les unes dans les autres, les joncs (11) et (12) assurant la jonction de la toile par passage dans les boucles formées par le même fil de chaîne.

La résistance du dispositif de jonction est certes amélioré en raison de la présence des deux joncs (11) et (12) mais il faut noter que la ligne brisée que forment les boucles imbriquées (7) et (9) d'une part et (8) et (10) d'autre part gênent l'écoulement de l'eau. Cette ligne peut également conduire à la formation d'épaisseur risquant de provoquer un marquage de la feuille de papier sous les dispositifs de pressage.

Dans le dispositif de jonction représenté à la figure 5, qui correspond à celui décrit dans le US-A-4 095 622, on voit que deux fils adjacents, appartenant au même plan du feutre, définissent une boucle qui ne pourra pas être maintenue perpendiculaire à ce même plan pour faciliter le rentrage du jonc, ce qui laisse présager des difficultés d'assemblage.

De plus, un double jonc est nécessaire pour appareiller les "coudages", ce qui fait que le jonc ne traverse pas toutes les boucles, et ceci au détriment de la résistance.

Le dispositif de jonction selon l'invention tel qu'il est représenté aux figures 6 à 9 vise à pallier ces inconvénients. Ce dispositif comporte également, à chaque extrémité de la toile, dans une région dépourvue de fils de trame (3), plusieurs séries de boucles (13, 14, 15, 16, 17 et 18) de longueur différente formées par les fils de chaîne (2). Mais, à la différence des dispositifs de jonction décrits ci-avant, ces séries de boucles ne sont pas imbriquées les unes dans les autres mais alignées les unes en face des autres, tout en définissant des canaux pour le passage des joncs (19, 20 et 21

Comme on le voit, en effet, sur la figure 7, la boucle (14) formée par un fil de chaîne sur une extrémité de la toile et la boucle (16) formée par le même fil de chaîne à l'autre extrémité de la toile ne sont pas décalées l'une par rapport à l'autre, comme c'était le cas dans les modes de réalisation représentés aux figures 1 à 4, mais bien alignées l'une en face de l'autre. Il en est de même pour la boucle (15) et pour la boucle (17).

Les canaux destinés à permettre le passage des joncs (19, 20 et 21) ne sont plus alors formés par la coopération de deux boucles imbriquées provenant du même fil de chaîne, mais par la coopération de boucles venant de fils de chaîne différents; c'est ainsi par exemple que le jonc (19) passera dans les séries de boucles (15) et (18), le jonc (20) dans les séries de boucles (14) et (17) et le jonc (21) dans les séries de boucles (13) et (16).

Les boucles (14) et (16) formées, aux deux extrémités de la toile, par un même fil de chaîne, sont maintenues en alignement par deux joncs différents, respectivement (20) et (21); il en est de même pour les boucles (15) et (17) maintenues en alignement par les joncs (19) et (20). Cet alignement est encore plus clairement représenté à la figure 9. Les fils sont rigoureusement superposés deux à deux, ce qui évite le changement de plan du dispositif de jonction du US-A-4 095 622.

Il ressort clairement des figures 6 à 9 qu'il est ainsi créé entre les boucles formées aux deux extrémités par le même fil de chaîne des intervalles facilitant l'écoulement de l'eau sous la presse le long des fils de chaîne; les canaux interstitiels d'écoulement sont rigoureuse ment maintenus sans distorsion; on évite également la formation d'épaisseur, ce qui supprime le risque de marquage de la feuille de papier.

Selon l'invention, tous les fils de chaîne de la toile forment, à chaque extrémité, des boucles.

La disposition particulière des boucles selon l'invention leur donne davantage de liberté, ce qui autorise le biaisage de la trame pour limiter les vibrations et procure l'élasticité nécessaire pour compenser les à-coups inévitables qui risquent de provoquer la rupture de la jonction.

Par rapport aux types classiques de jonction, on a pu déterminer que la solidité de la jonction selon l'invention est d'environ 166%; en effet, tous les fils participent à l'effort de traction.

Un autre avantage important du dispositif de jonction selon l'invention est sa facilité de montage, souvent difficile en partie pressage. En effet, lorsque l'on positionne les boucles (15) et (18) destinées à recevoir le premier jonc (19), on n'assemble que le sixième du réseau de boucles de la jonction. Il en est de même pour le positionnement des boucles (13) et (16) destinées à recevoir le jonc (21). Les boucles (14) et (17) destinées à recevoir le jonc (20) sont autoposi- tionnées par l'assemblage des deux joncs précédents.

## Revendications

Dispositif de jonction pour feutre de presse humide ou toile de papeterie, du type comportant, à chaque extrémité du feutre ou de la toile, dans une zone dépourvue de fils de trame (3), plusieurs séries de boucles débordantes formées par les fils de chaîne (2) destinées à être assemblées aux boucles correspondantes de l'autre extrémité au moyen de joncs transversaux engagés dans tout ou partie des boucles de chaque extrémité, les boucles débordantes de l'autre extrémité de la toile ayant une disposition inverse de manière à former des groupes complémentaires, chacune des boucles débordantes étant disposée dans un plan perpendiculaire au plan du feutre ou de la toile, caractérisé en ce que les groupes (13, 14, 15, 16, 17, 18) comportent un nombre impair de boucles, dont chacun est séparé du groupe adjacent par une boucle (22) non débordante contournant le dernier fil de trame (3), la boucle centrale (13, 18) de chaque groupe étant plus longue que celles (14, 17) qui l'encadrent, de telle sorte que les boucles de chaque groupe sont alignées suivant des droites convergeant sur la boucle centrale (13, 18), en ce que chaque boucle (13, 14, 15, 22), d'une extrémité est alignée en face de la boucle (22, 16, 17, 18) correspondant de l'autre extrémité, le nombre des joncs (19, 20, 21) étant égal à trois.

## Patentansprüche

Einrichtung zum Endlosmachen eines Naßpreßfilzes oder eines Papiertuches, mit mehreren, an jedem äußeren Bereich des Filzes oder des Tuches in einer Zone ohne Schußfäden (3) angeordneten Reihen von überstehenden Schlingen, die durch Kettfäden (2) gebildet und dazu bestimmt sind, mit entsprechenden Schlingen des anderen äußeren Bereiches mittels quer verlaufender stäbchenartiger Elemente verbunden zu werden, die in alle oder einen Teil der Schlingen jedes äußeren Bereiches hineingesteckt sind, wobei die überstehenden Schlingen des anderen äußeren Bereiches des Tuches eine inverse Anordnung in der Art aufweisen, daß komplementäre Gruppen gebildet werden, und wobei jede der überstehenden Schlingen in einer senkrechten Ebene zur Ebene des Filzes oder des Tuches angeordnet ist, dadurch gekennzeichnet, daß die Gruppen (13, 14, 15, 16, 17, 18) eine ungerade Zahl von Schlingen aufweisen, wobei jede Gruppe von der angrenzenden Gruppe durch eine nicht überstehende, den letzten Schußfaden (3) umgreifende Schlinge (22) abgegrenzt ist und wobei die zentrale Schlinge (13, 18) jeder Gruppe länger als diejenigen (14, 17) ist, die sie umrahmen, und zwar so, daß die Schlingen jeder Gruppe nach zur zentralen Schlinge (13, 18) hin konvergierenden Linien ausgerichtet sind, und daß jede Schlinge (13, 14, 15, 22) eines äußeren Bereiches gegenüber der entsprechenden Schlinge (22, 16, 17, 18) des anderen äußeren Bereiches ausgerichtet ist, wobei die Zahl der stäbchenartigen Elemente (19, 20, 21) drei beträgt.

## Claims

Apparatus for making a wet press felt or paper screen cloth, of the type having at each end of the felt or cloth, in an area lacking weft thread (3), several series of overlapping loops formed by the warp threads (2) intended to be joined to the corresponding loops of the other end by means of transverse rods engaged in all or part of the loops of each end, the overlapping loops of the other end of the cloth being set in reverse so as to form complementary groups, each of the overlapping groups being set in a plane which is perpendicular to the plane of the felt or cloth, characterized in that the groups (13, 14, 15, 16, 17, 18) have an uneven number of loops, each of which is separated from the adjacent group by a nonoverlapping loop (22) passing around the last weft thread (3), the central loop (13, 18) of each group being longer than those (14, 17) which surround it, in such a way that the loops of each group are aligned along straight lines which converge on the central loop (13, 18), in that each loop (13,14,15,22) of one end is aligned opposite the corresponding loop (22, 16, 17, 18) of the other end, the number of rods (19, 20, 21) being equal to three.
